# EUROPÄISCHE PATENTSCHRIFT

(11) **EP 1 397 962 B1**
(45) Veröffentlichungstag und Bekanntmachung des Hinweises auf die Patenterteilung: **06.12.2006**
(21) Anmeldenummer: 02020640.5
(22) Anmeldetag: 13.09.2002
(51) Int. Cl.: A24C 5/34, A24C 5/32, A24C 5/345

(54) **Fördern und Entnahme von Artikeln der tabakverarbeitenden Industrie**
Transport and transfer of articles from the tobacco-manufacturing industry
Transport et transfert d'articles de l'industrie du tabac

(43) Veröffentlichungstag der Anmeldung: 17.03.2004
(73) Patentinhaber: Hauni Maschinenbau AG, 21033 Hamburg (DE)
(72) Erfinder: Mörke, Torsten, 23617 Dissau (DE); Maiwald, Berthold, 21493 Schwarzenbek (DE); Stolz, Heidi, 22113 Oststeinbek (DE)
(74) Vertreter: Seemann, Ralph

(56) Entgegenhaltungen:
- DE-A- 3 232 792
- US-A- 4 452 255
- US-A- 5 232 079
- US-B1- 6 368 041

## Beschreibung

Die Erfindung betrifft ein Verfahren zum Fördern von stabförmigen Artikeln der tabakverarbeitenden Industrie, insbesondere Zigaretten, wobei die Artikel auf einer Fördertrommel mittels eines Haltevakuums gehalten werden und in einem Entnahmefall ein Artikel in einem Übergabebereich an eine Entnahmetrommel übergeben wird. Ferner betrifft die Erfindung eine Vorrichtung zum Fördern von stabförmigen Artikeln der tabakverarbeitenden Industrie, insbesondere Zigaretten, mit wenigstens einer Fördertrommel und einer Entnahmetrommel, die zum Festhalten von Artikeln mit jeweils einem Haltevakuum beaufschlagbar sind.

Im weiteren betrifft die Erfindung eine Maschine der tabakverarbeitenden Industrie, insbesondere Filteransetzmaschine.

Unter stabförmigen Artikeln der tabakverarbeitenden Industrie werden im vorliegenden Zusammenhang solche Gegenstände verstanden, die in einlagiger Reihe mittels Saugluft auf Förderern, wie bspw. auf Fördertrommeln in Zigarettenherstellungsmaschinen, gehalten und von diesen gefördert werden. Solche Artikel sind Filterzigaretten, Zigarren, Zigarillos, Filterstäbe usw. Wenn im folgenden der Einfachheit halber nur noch von Zigaretten gesprochen wird, so gilt das Gesagte ganz entsprechend auch für andere zu fördernde Artikel der vorgenannten Artikel.

In einer Zigarettenmaschine werden Zigaretten in einlagiger Reihe quer zu ihrer Achsrichtung auf Fördertrommeln, bei denen es sich in erster Linie um Trommeln von Zigarettenherstellungsmaschinen bzw. Filteransetzmaschinen handelt, mit Saugluft gehalten. Hierzu weisen die Fördertrommeln in ihrer Umfangsfläche Saugluftöffnungen auf, die mit einer Unterdruckquelle in Verbindung stehen. Die Übergabe von Zigaretten von einem ersten Förderer zum nächsten erfolgt in der Regel dadurch, daß im jeweiligen abgebenden, ersten Förderer die Halteluft im Übergabebereich unterbrochen wird, während die Halteluft beim jeweils aufnehmenden, zweiten Förderer eingeschaltet ist. Für den Fall einer normalen Übergabe von einer Fördertrommel auf die nachfolgende Trommel sind zur Unterbrechung der Halteluft in dem den Übergabebereich bildenden Umfangsabschnitt des ersten Förderers in seinem Inneren feststehende Steuersegmente angeordnet, welche die Saugluftöffnungen des Förderers in diesem Abschnitt abdecken und dadurch vom Unterdruck trennen.

Im Dokument Research Disclosure June 1978, 17011, ist eine Vorrichtung zum schonenden Aussondern von stabförmigen Artikeln der tabakverarbeitenden Industrie beschrieben, wobei in einem Überführungsbereich einem Förderer eine steuerbare Druckluftzuführung zugeordnet ist, so daß ein auszusondernder Artikel mittels eines Druckluftimpulses aus einer Aufnahme des Förderers in eine Aufnahme eines Abförderers überführbar ist. Im Übergabebereich ist im ersten Förderer eine Drossel zur Reduzierung des Haltevakuums ausgebildet, so daß eine Zigarette mit Druckluft gegen den reduzierten Unterdruck in den Haltebohrungen der abgebenden Trommel abgeblasen wird.

In der Patentschrift US-A-4 452 255 der Anmelderin ist eine Zigarettenübergabe von einer Trommel auf eine nachfolgende Trommel offenbart. Zur Zigarettenübergabe wird auf der ersten Trommel das Haltevakuum abgeschaltet. Soll eine defekte oder Zigarette zur Probenentnahme auf der ersten Trommel verbleiben, so wird Druckluft aus der aufnehmenden Mulde an die abgebende Mulde geblasen, und somit das Haltevakuum in der abgebenden Mulde reduziert. Gleichzeitig wird aus der gleichen Druckluftquelle Druckluft zu einem Injektor geführt, der in der abgebenden Mulde der ersten Trommel einen Unterdruck erzeugt, so daß die Zigarette während der Weiterförderung in der abgebenden Mulde verbleibt.

Weiterhin offenbart US-B-6 368 041 die Förderung und Übergabe von Zigaretten von einer ersten Trommel auf eine weitere Trommel. Bei der Übergabe der Zigaretten von der ersten Fördertrommel an die nachfolgende Fördertrommel wird das Haltevakuum an der ersten Fördertrommel abgeschaltet und gleichzeitig an der zweiten Fördertrommel ein Vakuum im Bereich des Übergabepunkts angelegt. Um eine Probenentnahme der Zigaretten vorzunehmen, wird das angelegte Vakuum an der zweiten Fördertrommel reduziert, so dass die Zigarette auf der ersten Fördertrommel verbleibt.

Überdies offenbart DE-A-32 32 792 eine Fördervorrichtung für stabförmige Artikel der Tabak verarbeitenden Industrie, wobei die geförderten Artikel mit Saugluft am Umfang der Förderer gehalten werden. Zur Entnahme von Proben wird im Übergabebereich ein Unterdruck an die stabförmigen Artikel auf dem ersten Förderer angelegt, so dass die stabförmigen Artikel auf dem ersten Förderer verbleiben.

Darüber hinaus wird in US-A-5 232 079 die Förderung von Zigaretten beschrieben, wobei während der Förderung der Zigaretten Detektoren vorgesehen sind, um Defekte an den Zigaretten zu entdecken. Bei der Übergabe von einer Fördertrommel zur nächsten wird das Haltevakuum an der ersten Fördertrommel unterbrochen, während im Übergabepunkt an der zweiten Fördertrommel ein Vakuum eingeschaltet ist. Soll eine defekte Zigarette nicht übergeben werden, so wird das Vakuum an der zweiten Fördertrommel abgeschaltet, wodurch die defekte Zigarette auf der ersten Fördertrommel weitertransportiert wird und in einen Behälter gelangt.

In der europäischen Patentschrift EP-B-0 584 774 ist eine Zigarettenübergabe von einem Muldenförderer auf eine Probeentnahmetrommel beschrieben. Hierbei ist der Unterdruck der aufnehmenden Mulde der Probenentnahmetrommel größer als der Unterdruck der abgebenden Mulde des Trommelförderers.

Nachteilig bei der Entnahme einer Zigarette aus dem Produktionsstrom ist, daß die Zigarette, die entnommen werden soll, mit Druckluft angeblasen wird, so daß die Zigarette durch die Druckluft beschleunigt wird und aus der abgebenden Mulde fliegt und auf der aufnehmenden Mulde der Entnahmetrommel landet. Diese Entnahme läßt sich nur sehr schwer und nur für eine vorbestimmte Drehzahl der Trommeln einstellen. Darüber hinaus wird die Zigarette mechanisch stark belastet und u.U. deformiert, so daß sie für eine anschließende Qualitätsüberprüfung ungeeignet ist.

Ausgehend von diesem Stand der Technik ist es Aufgabe der vorliegenden Erfindung, eine schonende Übergabe bei Entnahme von Zigaretten aus dem Produktionsstrom zu ermöglichen.

Gelöst wird diese Aufgabe mittels eines Verfahrens der eingangs genannten Art, das dadurch weitergebildet ist, daß im Entnahmefall das Haltevakuum an der Fördertrommel kompensiert wird und ein Haltevakuum an der Entnahmetrommel angelegt wird. Die Erfindung beruht auf dem Gedanken, daß das Haltevakuum der Fördertrommel bei Übergabe einer Zigarette an eine Entnahmetrommel kompensiert wird, so daß eine schonende stichprobenartige Zigarettenentnahme aus der laufenden Produktion realisiert wird. Im Übergabepunkt bzw. im Übergabebereich ist die entsprechende Aufnahmemulde für eine Zigarette mit Saugluft beaufschlagt. Bei Entnahme einer Zigarettenprobe wird das nach wie vor vorhandene und angelegte Haltevakuum kompensiert, so daß die Zigarette nicht mehr in der Aufnahmemulde festgehalten wird.

In einer Weiterbildung der Erfindung ist vorgesehen, daß im Nicht-Entnahmefall das Haltevakuum der Entnahmetrommel aufgehoben wird, so daß die Zigaretten auf der Fördertrommel verbleiben. Eine schonende Entnahme einer Zigarette kann dadurch erreicht werden, daß an der aufnehmenden Mulde der Entnahmetrommel ein Haltevakuum angelegt ist und gleichzeitig die Kompensation des Haltevakuums abgeschaltet ist. Insgesamt wird dadurch eine schonende Übergabe von Zigaretten an eine Entnahmetrommel realisiert. Im Normalbetrieb, d.h. wenn keine Entnahme einer Zigarette erfolgt, ist die Entnahmetrommel z.B. mit einem Haltevakuum beaufschlagt, das allerdings kompensiert ist bzw. wird.

Bevorzugterweise wird das Haltevakuum an der Entnahmetrommel und an der Fördertrommel mittels Druckluft, insbesondere Druckstoß, aufgehoben.

Gemäß einer vorteilhaften Ausgestaltung der Erfindung wird die Druckluft entweder der Entnahmetrommel oder der Fördertrommel zugeführt. Durch die wahlweise Kompensation des angelegten Vakuums an den Trommeln kann je nach Betriebsart - Entnahme bzw. Nicht-Entnahme von Zigaretten - das angelegte Haltevakuum jeweils aufgehoben werden. Dadurch ist nur eine Druckluftquelle erforderlich, die je nach Betriebsart mit der Entnahmetrommel oder der Fördertrommel verbunden wird.

Darüber hinaus ist vorgesehen, daß die Artikel mit Haltevakuum über Saugbohrungen der Fördertrommel oder über Saugbohrungen der Entnahmetrommel beaufschlagt werden.

Besonders vorteilhaft ist es, wenn das an einer einzelnen Aufnahme für einen Artikel angelegte Haltevakuum aufgehoben wird. Dadurch wird immer genau eine Übergabe mit Druckluft versorgt. Die Zigarette im Übergabebereich wird entweder auf der Fördertrommel gehalten oder auf die Entnahmetrommel übergeben.

Eine weitere Lösung der Aufgabe besteht bei einer Vorrichtung der eingangs genannten Art darin, daß bei einer Entnahme eines Artikels mittels der Entnahmetrommel von der Fördertrommel das an der Fördertrommel beaufschlagte Haltevakuum kompensiert ist.

Gemäß einer bevorzugten Weiterbildung der Erfindung ist bei Nicht-Entnahme von Artikeln das an der Entnahmetrommel beaufschlagte Haltevakuum aufhebbar.

Insbesondere ist das Haltevakuum mit Druckluft, insbesondere Druckstoß, aufhebbar.

Ferner ist die Druckluft entweder der Entnahmetrommel oder der Fördertrommel zuführbar.

Um Zigaretten oder dgl. aufzunehmen und zu transportieren, weist die Fördertrommel und/oder die Entnahmetrommel Saugbohrungen zur Beaufschlagung mit Haltevakuum auf.

Weiterhin ist bei der Vorrichtung erfindungsgemäß vorge- sehen, daß an einer einzelnen Artikelaufnahme der Fördertrommel oder der Entnahmetrommel das Haltevakuum aufhebbar ist.

Zur Kompensation des Haltevakuums in den Trommeln ist eine Druckluftquelle vorgesehen.

Darüber hinaus ist ein Ventil für die Druckluftquelle vorgesehen, um wahlweise die Druckluftquelle mit der Fördertrommel oder der Entnahmetrommel zu verbinden.

Gelöst wird ferner die Aufgabe durch eine Maschine der tabakverarbeitenden Industrie, insbesondere Filteransetzmaschine, die erfindungsgemäß mit einer der voranstehend beschriebenen Vorrichtung ausgebildet ist.

Die Erfindung wird anhand des in den Zeichnungen dargestellten Ausführungsbeispieles und ohne Beschränkung des allgemeinen Erfindungsgedankens exemplarisch beschrieben, wobei- für alle im Text nicht näher erläuterten erfindungsgemäßen Einzelheiten ausdrücklich auf die Zeichnungen verwiesen wird. Es zeigen:
- Fig. 1: im Ausschnitt einen Querschnitt durch eine Trommelanordnung im Nicht-Entnahmefall und
- Fig. 2: im Ausschnitt einen Querschnitt durch eine Trommelanordnung im Entnahmefall.

In den nachfolgenden Zeichnungen sind gleiche Elemente mit denselben Bezugsziffern versehen, so daß von einer erneuten Vorstellung jeweils abgesehen wird.

In den Figuren 1 und 2 ist jeweils dieselbe Trommelanordnung, bestehend aus einer Fördertrommel 2 und einer Entnahmetrommel 3, ausschnittsweise im Querschnitt dargestellt.

Die Fördertrommel 2 weist auf der äußeren Umfangsfläche Saugbohrungen 6 auf, die mit Saugluft beaufschlagt werden, so daß Zigaretten 4 in den Aufnahmemulden der Fördertrommel 2 anliegen und festgehalten werden. Die Fördertrommel 2 bewegt die Zigaretten 4 in einen Übergabebereich 5, so daß mittels der Entnahmetrommel 3 jeweils eine Zigarette 4 entnommen wird. Die Entnahmetrommel 3 weist ebenfalls auf ihrer Umfangsfläche Aufnahmemulden auf, die über Saugbohrungen 7 mit Saugluft beaufschlagt sind.

Im Inneren der Fördertrommel 2 ist im Übergabebereich 5 ein Teil des Steuerkörpers 8 angeordnet. Der ortsfeste Steuerkörper 8 weist eine Bohrung 10 auf, die kontinuierlich mit Saugluft beaufschlagt wird. Die Bohrung 10 ist ferner über ein Verbindungsstück 11 mit einem Kanal 12 verbunden, der über eine Leitung 13 mittels eines schaltbaren Ventiles 15 mit einer Druckluftquelle (hier nicht dargestellt) verbindbar ist.

Darüber hinaus ist im Inneren der Entnahmetrommel 3 ein Teil des Steuerkörpers 9 angeordnet. Der Steuerkörper 8 verfügt ebenfalls über eine Bohrung 16 im Übergabebereich 5, die über ein Verbindungsstück 17 mit einem Kanal 18 verbunden ist. Der Kanal 18 ist mit Druckluft über eine Leitung 15 und bei entsprechender Schaltung des Ventiles 15 mit einer Druckluftquelle verbindbar (Fig. 1).

In Fig. 1 ist der Fall der Nicht-Entnahme einer Zigarette 4 von der Fördertrommel 2 gezeigt. Der Entnahmefall ist in Fig. 2 dargestellt.

Im Betrieb sind die Bohrungen 10 bzw. 16 der Trommeln 2 bzw. 3 mit Saugluft beaufschlagt, wobei im Nicht-Entnahmefall das Haltevakuum in der Bohrung 16 durch Druckluft aus der Druckluftquelle über das Ventil 15, die Leitung 14, den Kanal 18 und das Verbindungsstück 17 kompensiert ist. In diesem Fall verbleiben die Zigaretten 4 auf der Fördertrommel 2 (Fig. 1).

Soll eine Stichprobe entnommen werden, so wird das Ventil 15 umgeschaltet, so daß die auf die Bohrung 10 gegebene Druckluft das Haltevakuum kompensiert. Bei Umschalten des Ventiles 15 erfolgt ein Druckstoß, so daß das Haltevakuum in der Bohrung 10 aufgehoben wird und die Zigarette 4 auf der Trommel 2 nicht mehr gehalten wird. Gleichzeitig ist die Kompensation des Haltevakuums in der Bohrung 16 der Trommel 3 aufgehoben bzw. abgeschaltet, so daß die Zigarette 4 an die Entnahmetrommel 3 übergeben wird. Nach der Übergabe wird das Ventil 15 in seine Ausgangsstellung (Fig. 1) zurückgeschaltet.

Durch den Gegenstand der Erfindung erfolgt eine schonende Zigarettenbehandlung und -übergabe, da die Zigaretten schonend und nicht gegen den Widerstand des Unterdrucks aus der Mulde der Fördertrommel herausgerissen und deformiert werden. Darüber hinaus ist es nicht erforderlich, daß ein Vakuum zur Übergabe einer Zigarette geschaltet werden muß.

### Bezugszeichenliste

- 2: Fördertrommel
- 3: Entnahmetrommel
- 4: Zigarette
- 5: Übergabebereich
- 6: Saugbohrung
- 7: Saugbohrung
- 8: Steuerkörper
- 9: Steuerkörper
- 10: Bohrung
- 11: Verbindungsstück
- 12: Kanal
- 13: Leitung
- 14: Leitung
- 15: Ventil
- 16: Bohrung
- 17: Verbindungsstück
- 18: Kanal

## Patentansprüche

1. Verfahren zum Fördern von stabförmigen Artikeln (4) der tabakverarbeitenden Industrie, insbesondere Zigaretten, wobei die Artikel (4) auf einer Fördertrommel (2) mittels eines Haltevakuums gehalten werden und in einem Entnahmefall ein Artikel (4) in einem Übergabebereich (5) an eine Entnahmetrommel (3) übergeben wird, **dadurch gekennzeichnet, daß** im Entnahmefall das Haltevakuum an der Fördertrommel (2) kompensiert wird und ein Haltevakuum an der Entnahmetrommel (3) angelegt wird.

2. Verfahren nach Anspruch 1, **dadurch gekennzeichnet, daß** im Nicht-Entnahmefall das Haltevakuum der Entnahmetrommel (3) aufgehoben wird.

3. Verfahren nach Anspruch 1 oder 2, **dadurch gekennzeichnet, daß** das Haltevakuum mittels Druckluft, insbesondere Druckstoß, aufgehoben wird.

4. Verfahren nach Anspruch 3, **dadurch gekennzeichnet, daß** die Druckluft der Entnahmetrommel (3) oder der Fördertrommel (2) zugeführt wird.

5. Verfahren nach einem oder mehreren der Ansprüche 1 bis 4, **dadurch gekennzeichnet, daß** die Artikel (4) mit Haltevakuum über Saugbohrungen (6) der Fördertrommel (2) oder über Saugbohrungen (7) der Entnahmetrommel (3) beaufschlagt werden.

6. Verfahren nach einem oder mehreren der Ansprüche 1 bis 5, **dadurch gekennzeichnet, daß** das an einer einzelnen Artikelaufnahme für einen Artikel (4) angelegte Haltevakuum aufgehoben wird.

7. Vorrichtung zum Fördern von stabförmigen Artikeln (4) der tabakverarbeitenden Industrie, insbesondere Zigaretten, mit wenigstens einer Fördertrommel (2) und einer Entnahmetrommel (3), die zum Festhalten von Artikeln (4) mit jeweils einem Haltevakuum beaufschlagbar sind, **dadurch gekennzeichnet, daß** bei einer Entnahme eines Artikels (4) mittels der Entnahmetrommel (3) von der Fördertrommel (2) das an der Fördertrommel (2) beaufschlagte Haltevakuum kompensiert ist.

8. Vorrichtung nach Anspruch 7, **dadurch gekennzeichnet, daß** bei Nicht-Entnahme von Artikeln (4) das an der Entnahmetrommel (3) beaufschlagte Haltevakuum aufhebbar ist.

9. Vorrichtung nach Anspruch 7 oder 8, **dadurch gekennzeichnet, daß** das Haltevakuum mit Druckluft, insbesondere Druckstoß, aufhebbar ist.

10. Vorrichtung nach Anspruch 9, **dadurch gekennzeichnet, daß** die Druckluft auf die Entnahmetrommel (3) oder auf die Fördertrommel (2) zuführbar ist.

11. Vorrichtung nach einem oder mehreren der Ansprüche 7 bis 10, **dadurch gekennzeichnet, daß** die Fördertrommel (2) und/oder die Entnahmetrommel (3) Saugbohrungen (6, 7) aufweisen.

12. Vorrichtung nach einem oder mehreren der Ansprüche 7 bis 11, **dadurch gekennzeichnet, daß** an einer einzelnen Artikelaufnahme der Fördertrommel (2) oder der Entnahmetrommel (3) das Haltevakuum aufhebbar ist.

13. Vorrichtung nach einem oder mehreren der Ansprüche 7 bis 12, **dadurch gekennzeichnet, daß** eine Druckluftquelle vorgesehen ist.

14. Vorrichtung nach Anspruch 13, **dadurch gekennzeichnet, daß** ein Ventil (15) für die Druckluftquelle vorgesehen ist.

15. Maschine der tabakverarbeitenden Industrie, insbesondere Filteransetzmaschine, mit einer Vorrichtung nach einem oder mehreren der Ansprüche 7 bis 14.

## Claims

1. A process for conveying rod-shaped articles (4) of the tobacco-processing industry, particularly cigarettes, in which the articles (4) are held on a conveyor drum (2) by means of a holding vacuum and, in a removal situation, an article (4) is transferred to a removal drum (3) in a transfer region (5), **characterised in that**, in the removal situation, the holding vacuum on the conveyor drum (2) is compensated and a holding vacuum is applied to the removal drum (3).

2. A process according to Claim 1, **characterised in that**, in a non-removal situation, the holding vacuum on the removal drum (3) is lifted.

3. A process according to Claim 1 or 2, **characterised in that** the holding vacuum is lifted by means of compressed air, particularly a pressure surge.

4. A process according to Claim 3, **characterised in that** the compressed air is supplied to the removal drum (3) or the conveyor drum (2).

5. A process according to one or more of Claims 1 to 4, **characterised in that** the articles (4) are acted upon by a holding vacuum by way of suction bores (6) of the conveyor drum (2) or by way of suction bores (7) of the removal drum (3).

6. A process according to one or more of Claims 1 to 5, **characterised in that** the holding vacuum applied to an individual article holder for an article (4) is lifted.

7. A device for conveying rod-shaped articles (4) of the tobacco-processing industry, particularly cigarettes, having at least one conveyor drum (2) and a removal drum (3), which can be acted upon by a respective holding vacuum for holding articles (4) securely, **characterised in that**, when an article (4) is removed from the conveyor drum (2) by means of the removal drum (3), the holding vacuum acting on the conveyor drum (2) is compensated.

8. A device according to Claim 7, **characterised in that**, when articles (4) are not removed, the holding vacuum acting on the removal drum (3) can be lifted.

9. A device according to Claim 7 or 8, **characterised in that** the holding vacuum can be lifted by compressed air, particularly a pressure surge.

10. A device according to Claim 9, **characterised in that** the compressed air can be supplied to the removal drum (3) or to the conveyor drum (2).

11. A device according to one or more of Claims 7 to 10, **characterised in that** the conveyor drum (2) and/or the removal drum (3) have suction bores (6, 7).

12. A device according to one or more of Claims 7 to 11, **characterised in that** the holding vacuum can be lifted at an individual article holder of the conveyor drum (2) or the removal drum (3).

13. A device according to one or more of Claims 7 to 12, **characterised in that** a compressed-air source is provided.

14. A device according to Claim 13, **characterised in that** a valve (15) is provided for the compressed air source.

15. A machine of the tobacco-processing industry, particularly a filter-attaching machine, having a device according to one or more of Claims 7 to 14.

## Revendications

1. Procédé pour transporter des articles (4), en forme de tige, de l'industrie de transformation du tabac, en particulier des cigarettes, les articles (4) étant maintenus sur un tambour transporteur (2) au moyen d'un vide de retenue alors que, dans une situation de prélèvement, un article (4) est, dans une zone de transfert (5), transféré à un tambour de prélèvement (3), **caractérisé en ce que**, dans la situation de prélèvement, le vide de retenue est compensé sur le tambour transporteur (2) et un vide de retenue est appliqué au tambour de prélèvement (3).

2. Procédé selon la revendication 1, **caractérisé en ce que**, dans la situation de non-prélèvement, le vide de retenue du tambour de prélèvement (3) est supprimé.

3. Procédé selon la revendication 1 ou 2, **caractérisé en ce que** le vide de retenue est supprimé au moyen d'air comprimé, en particulier d'un à-coup de pression.

4. Procédé selon la revendication 3, **caractérisé en ce que** l'air comprimé est amené au tambour de prélèvement (3) ou au tambour transporteur (2).

5. Procédé selon une ou plusieurs des revendications 1 à 4, **caractérisé en ce que** les articles (4) sont soumis au vide de retenue au travers de forures d'aspiration (6) du tambour transporteur (2) ou au travers de forures d'aspiration (7) du tambour de prélèvement (3).

6. Procédé selon une ou plusieurs des revendications 1 à 5, **caractérisé en ce que** le vide de retenue appliqué au niveau d'un logement individuel d'article pour un article (4) est supprimé.

7. Dispositif pour le transport d'articles (4), en forme de tige, de l'industrie de transformation du tabac, en particulier de cigarettes, comprenant au moins un tambour transporteur (2) et un tambour de prélèvement (3), lesquels peuvent être soumis chacun à un vide de retenue en vue de l'immobilisation d'articles (4), **caractérisé en ce que**, dans le cas d'un prélèvement d'un article (4) du tambour transporteur (2) au moyen du tambour de prélèvement (3), le vide de retenue auquel est soumis le tambour transporteur (2), est compensé.

8. Dispositif selon la revendication 7, **caractérisé en ce que**, en cas de non-prélèvement d'articles (4), le vide de retenue auquel est soumis le tambour de prélèvement (3), peut être supprimé.

9. Dispositif selon la revendication 7 ou 8, **caractérisé en ce que** le vide de retenue peut être supprimé à l'aide d'air comprimé, en particulier d'un à-coup de pression.

10. Dispositif selon la revendication 9, **caractérisé en ce que** l'air comprimé peut être amené au tambour de prélèvement (3) ou au tambour transporteur (2).

11. Dispositif selon une ou plusieurs des revendications 7 à 10, **caractérisé en ce que** le tambour transporteur (2) et/ou le tambour de prélèvement (3) présentent des forures d'aspiration (6, 7).

12. Dispositif selon une ou plusieurs des revendications 7 à 11, **caractérisé en ce que** le vide de retenue peut être supprimé au niveau d'un logement individuel d'article du tambour transporteur (2) ou du tambour de prélèvement (3).

13. Dispositif selon une ou plusieurs des revendications 7 à 12, **caractérisé en ce qu'**une source d'air comprimé y est prévue.

14. Dispositif selon la revendication 13, **caractérisé en ce qu'**une vanne (15) est prévue pour la source d'air comprimé.

15. Machine de l'industrie de transformation du tabac, en particulier machine pour la pose de filtre, comprenant un dispositif selon une ou plusieurs des revendications 7 à 14.
